# EUROPÄISCHE PATENTSCHRIFT

(11) **EP 1 758 207 B1**
(45) Veröffentlichungstag und Bekanntmachung des Hinweises auf die Patenterteilung: **11.06.2008**
(21) Anmeldenummer: 06008426.6
(22) Anmeldetag: 24.04.2006
(51) Int. Cl.: H01R 11/16, H01R 4/02

(54) **Elektrischer Anschluss sowie Verfahren zu dessen Verbindung mit der Scheibe eines Kraftfahrzeugs**
Electrical terminal and method of connecting it with the windscreen of a vehicle
Borne électrique et procédé de connexion avec le par brise d' un véhicule

(30) Priorität: 27.08.2005 DE 102005040812
(43) Veröffentlichungstag der Anmeldung: 28.02.2007
(73) Patentinhaber: FEW Fahrzeugelektrikwerk GmbH & Co. KG, 04442 Zwenkau (DE)
(72) Erfinder: Gilliam, Jakob, 83402 Seeshaupt (DE); Jenrich, André, 04158 - Leipzig (DE)
(74) Vertreter: Säger, Manfred

(56) Entgegenhaltungen:
- DE-A1- 10 147 908
- DE-A1- 19 640 816
- PATENT ABSTRACTS OF JAPAN & JP 2004 032437 A (YOKOWO CO LTD), 29. Januar 2004 (2004-01-29)

## Beschreibung

Die Erfindung betrifft einen gattungsgemässen elektrischen Anschluss nach dem Oberbegriff des Hauptanspruchs, also einen elektrischer Anschluss für an Scheiben von Kraftfahrzeugen vorgesehenen elektrischen Einrichtungen wie Heizfelder, Antennen oder dergleichen, mit einem auf die Scheibe aufzulötenden Anlötbereich und einem damit elektrisch leitend verbundenen Anschlussbereich. Die Erfindung betrifft ferner ein gattungsgemässes Verfahren zur Herstellung eines mit der Scheibe eines Kraftfahrzeugs, die mit elektrischen Einrichtungen wie Heizfeldern, Antennen oder dergleichen versehen ist, fest verbundenen Anschlusses aus einem vormontierten elektrischen, gattungsgemässen Anschluss. Ein solcher Anschluss ist aus dem Dokument DE-A-10147908 bekannt.

Scheiben von Kraftfahrzeugen weisen heute eine Vielzahl von zusätzlichen elektrischen Einrichtungen, wie eine Antenne, eine Scheibenheizung und dergleichen auf. Vor der Montage der Scheibe im Kraftfahrzeug werden die elektrischen Anschlüsse angebracht. Dies geschieht dadurch, dass schon ein mit Lötzinn versehenes Lötpad auf die Kontaktfläche der Scheibe aufgesetzt und danach aufgeheizt wird, wodurch das Lötzinn schmilzt und sich mit der Kontaktfläche auf der Scheibe verbindet. Ausserdem muss dann ein gehäuse auf diesen Bereich aufgesetzt und nachträglich gegen Eindringen von Wasser mittels Aufbringen von einem Heissiegelkleber abgedichtet werden.

Das Anbringen des Gehäuses sowie dessen elektrischer Anschluss ist aufwändig sowie das nachträgliche Abdichten gegen das Eindringen von Wasser z.B. mittels eines Heisssiegelklebers umständlich.

Der Erfindung liegt deshalb die Aufgabe zugrunde, einen elektrischer Anschluss sowie ein Verfahren zu dessen Anbringung an der Scheibe von Kraftfahrzeugen vorzuschlagen, das weniger aufwändig und umständlich ist.

Diese Aufgabe wird bei einem gattungsgemässen elektrischen Anschluss nach dem Oberbegriff des Sach-Hauptanspruchs 1 erfindungsgemäss durch dessen kennzeichnende Merkmale gelöst. Bei einem gattungsgemässen Verfahren laut Anspruch 6 wird die Aufgabe dadurch gelöst, dass zunächst die auf das untere doppelseitige Klebeband geklebte untere Schutzfolie entfernt wird, danach das vormontierte Gehäuse auf die Scheibe an einer Kontaktfläche mit dem Lötzinndepot angedrückt und damit festgeklebt wird, anschliessend der oder die Lötzinnträger und/oder das Lötzinndepot unter Aufschmelzen des Lötzinndepots erwärmt wird (werden), und schliesslich die auf das obere doppelseitige Klebeband geklebte obere Schutzfolie entfernt und auf das Gehäuse der Deckel aufgesetzt wird.

Erfindungsgemäss wird also die lagegenaue Positionierung des Anschlusses mit dem Lötzinndepot an der Kontaktstelle der Scheibe sowie das Anlöten auf das Glas der Scheibe und die wasserdichte Abschirmung in einem Arbeitsgang bewirkt.

Weitere zweckmäßige Ausgestaltungen und Weiterbildungen der Erfindung sind in den Unteransprüchen gekennzeichnet.

Ein Ausführungsbeispiel der Erfindung wird nachfolgend unter Bezugnahme auf die Zeichnung näher erläutert. In dieser zeigt:
- Figur 1: den elektrischen Anschluss, in schematischer perspektivischer Darstellung;
- Figur 2: die elektrische Anschlussleitung, in perspektivischer Darstellung und
- Figur 3: die Aderendhülse, in schematischer perspektivischer Darstellung

Der elektrischer Anschluss dient zum Anlöten an an Scheiben von Kraftfahrzeugen vorgesehenen elektrischen Einrichtungen wie Heizfelder, Antennen oder dergleichen und weist zumindest einen, auf die Scheibe aufzulötenden Anlötbereich und je einem damit elektrisch leitend verbundenen Anschlussbereich auf.

Hierzu ist ein den Anlötbereich aufnehmendes Gehäuse mit einem zur Anlage an der Scheibe dienendes, zumindest teilweise offenes Unterteil 5 sowie ein zu dessen aussenseitigen Verschluss dienender Deckel 6 vorgesehen, der Einrastnasen 7 aufweist, die in entsprechenden Ausnehmungen an dem Unterteil 5 rastend festlegbar sind.

Das Unterteil 5 weist ferner einen umlaufenden unteren Rand 8 sowie einem umlaufenden aussenseitigen oberen Rand 9 auf, auf den (unteren sowie den oberen Rand) ein -nicht gezeigtes- unteres bzw. oberes wasserabdichtendes, doppelseitiges Klebeband mit je einer -ebenfalls nicht dargestellten- unteren bzw. oberen Schutzfolie auf der nach aussen offenen Klebebandseite geklebt ist.

Der zumindest einen Lötanschluss in Form von elektrischen Anschlussleitungen 10 aufweisende Anschlussbereich ist aus dem Gehäuse über Öffnungen 11 in dem Unterteil 5 wasserdicht herausgeführt, welches zu diesem Zweck einen mit einer Dichtmasse 12, z.B. Silikonkautschuk gefüllten Aufnahmebereich aufweist, wodurch dieser zusammen mit den elektrischen Anschlussleitung 10 nach aussen abgedichtet ist.

Jede elektrische Anschlussleitung 10 des Anschlussbereichs ist an ihrem im Inneren des Unterteils 5 befindlichen Ende mit einem als Aderendhülse 13 ausgebileten, verzinnten Lötzinnträger versehen. Diese Aderendhülse 13 ist im Querschnitt im wesentlichen B-förmig, wobei die beiden B-Bögen 14 auf das im Inneren des Unterteils 5 befindliche Ende 15 der elektrischen Anschlussleitung 10 aufgekrimpt sind und auf dem B-Steg 16 ein den Anlötbereich bildendes, i.w. quaderförmiges Lötzinndepot 17 aufgebracht, z.B. angelötet ist. Das Unterteil 5 ist im Bereich des Anlötbereiches nach unten über den unteren Rand 8 hinaus offen ausgebildet, über den das Lötzinndepot 17 vorsteht.

## Patentansprüche

1. Elektrischer Anschluss für an Scheiben von Kraftfahrzeugen vorgesehenen elektrischen Einrichtungen wie Heizfelder, Antennen oder dergleichen, mit zumindest einem auf die Scheibe aufzulötenden Anlötbereich und je einem damit elektrisch leitend verbundenen Anschlussbereich (Crimp), wobei ein den Anlötbereich aufnehmendes Gehäuse mit einem zur Anlage an der Scheibe dienenden, zumindest teilweise offenen Unterteil (5) sowie einem zu dessen aussenseitigen Verschluss dienenden Deckel (6) vorgesehen ist, wobei das Unterteil einen umlaufenden unteren, sowie einem umlaufenden aussenseitigen oberen Rand (8 bzw. 9) aufweist und wobei der Anlötbereich als über den teilweise offenen Bereich des Unterteils (5) vorstehendes Lötzinndepot (17) ausgebildet ist, **dadurch gekennzeichnet, dass**
- auf den unteren sowie den oberen Rand ein unteres bzw. oberes wasserabdichtendes, doppelseitiges Klebeband mit je einer unteren bzw. oberen Schutzfolie auf der nach aussen offenen Klebebandseite vorgesehen ist,
- **dass** der mit dem Anlötbereich elektrisch leitend verbundene Anschlussbereich wasserdicht aus dem Gehäuse herausgeführt ist,
- **dass** die elektrische Anschlussleitung (10) an ihrem im Inneren des Unterteils (5) befindlichen Ende (15) mit einem verzinnten Lötzinnträger wie einer Aderendhülse (13) oder einem Kupferteil versehen ist,
- **dass** die Aderendhülse (13) auf das im Inneren des Unterteils (5) befindliche Ende (15) der elektrischen Anschlussleitung (10) aufgekrimpt ist,
- **dass** die Aderendhülse (13) im Querschnitt im wesentlichen B-förmig ausgebildet ist, wobei die beiden B-Bögen (14) auf das im Inneren des Unterteils (5) befindliche Ende (15) der elektrischen Anschlussleitung (10) aufgekrimpt sind und auf dem B-Steg (16) ein i.w. quaderförmiges Lötzinndepot (17) aufgebracht ist,
- **dass** das Unterteil (5) Öffnungen (11) zur Aufnahme der elektrischen Anschlussleitung (10) aufweist,
- **dass** das Unterteil (5) im Bereich der Öffnungen (11) einen Aufnahmebereich für eine Dichtmasse (12) aufweist und diese zusammen mit der zumindest einen elektrischen Anschlussleitung (10) nach aussen abgedichtet sind,
- und **dass** die Dichtmasse (12) Silikonkautschuk ist.

2. Anschluss nach Anspruch 1, **dadurch gekennzeichnet, dass** der Anschlussbereich zumindest einen Lötanschluss aufweist.

3. Anschluss nach Anspruch 2, **dadurch gekennzeichnet, dass** der zumindest eine Lötanschluss elektrische Anschlussleitungen (10) aufweist.

4. Anschluss nach einem der Ansprüche 1-3,
**dadurch gekennzeichnet, dass** die elektrische Anschlussleitung als elektrischer Anschlussstift oder als Litze ausgebildet ist.

5. Anschluss nach einem der Ansprüche 1 - 4, **dadurch gekennzeichnet, dass** das Lötzinndepot (17) über den teilweise offenen Bereich des Unterteils (5) vorsteht.

6. Verfahren zur Herstellung eines mit der Scheibe eines Kraftfahrzeugs, die mit elektrischen Einrichtungen wie Heizfeldern, Antennen oder dergleichen versehen ist, fest verbundenen Anschlusses aus einem vormontierten elektrischen Anschluss nach einem der Ansprüche 1 bis 5, **dadurch gekennzeichnet, dass**
- zunächst die auf das untere doppelseitige Klebeband geklebte untere Schutzfolie entfernt wird,
- danach das vormontierte Gehäuse auf die Scheibe an einer Kontaktfläche mit dem Lötzinndepot angedrückt und damit festgeklebt wird,
- anschliessend der oder die Lötzinnträger und/oder das Lötzinndepot (17) unter dessen Aufschmelzen erwärmt wird (werden),
- und schliesslich die auf das obere doppelseitige Klebeband geklebte obere Schutzfolie entfernt und auf das Gehäuse der Deckel (6) aufgesetzt wird.

## Claims

1. Electrical terminal for electrical devices, such as heating elements, antennae or similar, fitted to windscreens of motor vehicles, comprising at least one soldering surface to be soldered onto the windscreen, and in each case one terminal region (crimp) connected to the latter in an electrically-conductive manner, wherein a housing is provided, which accommodates the soldering surface and comprises an at least partially-open lower component (5) for contact with the windscreen with a cover (6) as its external closure, wherein the lower component provides a peripheral, lower edge and a peripheral, external, upper edge (8 and 9 respectively), and wherein the soldering surface is formed as a solder depot (17) projecting beyond the partially-open region of the lower component (5),
**characterised in that**
- a lower and respectively upper, watertight, double-sided adhesive sealing tape with a lower and respectively upper protective film on the open, external side of the adhesive tape is attached respectively to the lower edge and the upper edge;
- that the terminal region connected in an electrically-conductive manner to the soldering surface is guided from the housing in a watertight manner;
- that, at its end (15) disposed in the interior of the lower component (5), the electrical-connection line (10) is provided with a tin-coated solder carrier such as a wire-end ferrule (13) or copper part;
- that the wire-end ferrule (13) is crimped onto the end (15) of the electrical-connection line (10) disposed in the interior of the lower component (5);
- that the wire-end ferrule (13) is designed with a substantially B-shaped cross-section, wherein the two lobes of the B-shape (14) are crimped onto the end (15) of the electrical-connection line (10) disposed in the interior of the lower component (5), and a substantially cuboidal solder depot (17) is attached to the web (16) of the B-shape;
- that the lower component (5) provides apertures (11) for the accommodation of the electrical-connection line (10);
- that the lower component (5) provides a retaining region for a sealing compound (12) in the region of the apertures (11), and these apertures are sealed relative to the outside together with the at least one electrical-connection line (10);
- and that the sealing compound (12) is silicone rubber.

2. Terminal according to claim 1,
**characterised in that**
the terminal region provides at least one soldered connection.

3. Terminal according to claim 2,
**characterised in that**
the at least one soldered connection comprises electrical-connection lines (10).

4. Terminal according to any one of claims 1 to 3,
**characterised in that**
the electrical-connection line is designed as an electrical-connecting pin or stranded conductor.

5. Terminal according to any one of claims 1 to 4,
**characterised in that**
the solder depot (17) projects above the partially-open region of the lower component (5).

6. Method for manufacturing a connection from a pre-assembled electrical terminal according to any one of claims 1 to 5 attached firmly to the windscreen of a motor vehicle, which is fitted with electrical devices such as heating elements, antennae or similar,
**characterised in that**
- initially, the lower protective film attached to the lower, double-sided adhesive tape is removed;
- the pre-assembled housing is then firmly pressed with the solder depot onto the windscreen against a contact surface, to which it adheres;
- following this, the solder carrier/s and/or the solder depot (17) is/are heated causing it/them to melt;
- and finally, the upper protective film attached to the upper double-sided adhesive tape is removed and the cover (6) is placed onto the housing.

## Revendications

1. Connexion électrique destinée à des dispositifs électriques prévus sur les vitres de véhicules automobiles, tels que panneaux chauffants, antennes ou similaires, comportant au moins une zone de soudage à souder sur la vitre et pour chacune une zone de connexion (sertissage) qui lui est reliée en conduction électrique, moyennant quoi est prévu un boîtier recevant la zone de soudage et comportant une partie inférieure (5) au moins partiellement ouverte servant à la pose sur la vitre, ainsi qu'un couvercle (6) servant à sa fermeture côté extérieur, la partie inférieure présentant un bord inférieur périphérique ainsi qu'un bord supérieur périphérique côté extérieur (8 et/ou 9) et la zone de soudage étant réalisée sous la forme d'un dépôt d'étain de soudure (17) dépassant au-dessus de la zone partiellement ouverte de la partie inférieure (5), **caractérisée en ce que**
- sur le bord inférieur ainsi que sur le bord supérieur est prévue une bande adhésive double face étanche à l'eau comportant dans les deux cas un film de protection inférieur et/ou supérieur sur la face de la bande adhésive ouverte vers l'extérieur,
- la zone de connexion reliée en conduction électrique à la zone de soudage est étanche à l'eau en direction de l'extérieur du boîtier,
- la ligne de connexion électrique (10) est munie à son extrémité se trouvant à l'intérieur de la partie inférieure (5) d'un support d'étain de soudure étamé tel qu'un embout de conducteur (13) ou une pièce en cuivre,
- l'embout de conducteur (13) est serti sur l'extrémité (15) de la ligne de connexion électrique (10) se trouvant à l'intérieur de la partie inférieure (5),
- l'embout de conducteur (13) est réalisé pour présenter une section transversale sensiblement en B, moyennant quoi les deux arrondis (14) du B sont sertis sur l'extrémité (15) de la ligne de connexion électrique (10) se trouvant à l'intérieur de la partie inférieure (5) et un dépôt d'étain de soudure (17) sensiblement rectangulaire est appliqué sur la barre (16) du B,
- la partie inférieure (5) présente des ouvertures (11) destinées à recevoir la ligne de connexion électrique (10),
- la partie inférieure (5) présente une zone destinée à recevoir un matériau d'étanchéité (12) dans la zone des ouvertures (11), et ces dernières sont étanchéifiées vers l'extérieur en même temps que la au moins une ligne de connexion électrique (10),
- le matériau d'étanchéité est du caoutchouc au silicone.

2. Connexion selon la revendication 1, **caractérisé en ce que** la zone de connexion présente au moins un raccord à souder.

3. Connexion selon la revendication 2, **caractérisée en ce que** le au moins un raccord à souder présente des lignes de connexion électriques (10).

4. Connexion selon une des revendications 1 à 3, **caractérisée en ce que** la ligne de connexion électrique est réalisée sous la forme d'une broche de connexion électrique ou d'un toron.

5. Connexion selon une des revendications 1 à 4, **caractérisée en ce que** le dépôt d'étain de soudure (17) dépasse au-dessus de la zone partiellement ouverte de la partie inférieure (5).

6. Procédé de fabrication d'une connexion reliée fixement à une vitre de véhicule qui est munie de dispositifs électriques tels qua panneaux chauffants, antennes ou similaires, constituée d'une connexion électrique prémontée selon une des revendications 1 à 5, **caractérisé en ce qu'**il consiste à
- enlever tout d'abord le film de protection inférieur collé sur la bande adhésive double face inférieure,
- puis presser le boîtier prémonté sur la vitre au niveau d'une surface de contact portant le dépôt d'étain de soudure, et ainsi le coller à demeure,
- chauffer ensuite le ou les support(s) d'étain de soudure et/ou le dépôt d'étain de soudure (17) pour provoquer leur fusion,
- et enfin enlever le film de protection supérieur collé sur la bande adhésive double face supérieure et mettre le couvercle (6) en place sur le boîtier.
